# EUROPÄISCHE PATENTSCHRIFT

(11) **EP 1 210 901 B1**
(45) Veröffentlichungstag und Bekanntmachung des Hinweises auf die Patenterteilung: **28.07.2004**
(21) Anmeldenummer: 01127825.6
(22) Anmeldetag: 22.11.2001
(51) Int. Cl.: A47L 13/146

(54) **Bodenwischer**
Floor wiper
Dispositif pour essuyer le sol

(30) Priorität: 25.11.2000 DE 10058630
(43) Veröffentlichungstag der Anmeldung: 05.06.2002
(73) Patentinhaber: Carl Freudenberg KG, 69469 Weinheim (DE)
(72) Erfinder: Hirse, Gernot M., 60529 Frankfurt (DE)

(56) Entgegenhaltungen:
- WO-A-96/08991
- WO-A-99/09876
- BE-A- 496 850
- US-A- 2 730 744
- US-A- 3 224 025
- US-A- 4 831 677
- US-A- 5 483 720
- US-A- 5 896 613
- US-A- 5 926 896

## Beschreibung

Die Erfindung betrifft einen Bodenwischer mit zwei gelenkig mit einem gemeinsamen Trägermittelstück verbundenen, einen saugfähigen Wischbelag tragenden Trägerplatten und einem am Trägermittelstück angebrachten Wischerstiel sowie mit einem entlang dem Wischerstiel verschiebbaren, undrehbar geführten Auspressschieber mit zwei starren Auspressarmen, die jeweils mit der Rückseite einer der beiden Trägerplatten beweglich verbunden sind, wobei der Wischerstiel über ein Kardangelenk mit dem Trägermittelstück verbunden ist und die Enden der Auspressarme jeweils mit einer Führungsfläche an der Rückseite der jeweils zugeordneten Trägerplatte in Eingriff bringbar sind und die Führungsfläche jeder Trägerplatte (5) in Richtung zum freien Plattenende zu einer aus der Rückseite der Trägerplatte hochragenden Erhebung ansteigt. Ein solcher Bodenwischer gehört zum nicht vorveröffentlichten Stand der Technik (EP 1 208 788 A1).

Bodenwischer mit zwei zum Auspressen des Wischbelags gegeneinander klappbaren Trägerplatten, auch als Schmetterlings-Bodenwischer bezeichnet, sind in unterschiedlichen Ausführungsformen bekannt. Bei den Bodenwischem gemäß der US-PS 5 483 720 und der PCT/US/95/10759 ist eine entlang dem Wischerstiel verschiebbare Hülse über einen Lenker mit zwei schwenkbar am Trägermittelstück gelagerten Bügeln verbunden, die bei Verschiebung der Hülse an der Rückseite der beiden Trägerplatten entlanggleiten und diese dadurch zusammenpressen. Dabei muß der Wischerstiel aber starr mit dem Trägermittelstück verbunden sein. Durch diese starre Verbindung ist die Einsatzmöglichkeit des Bodenwischers eingeschränkt, weil nur eine bestimmte Schrägstellung des Wischerstiels gegenüber den Trägerplatten in ihrer Arbeitsstellung vorgegeben ist.

Bei einem anderen bekannten Bodenwischer der eingangs genannten Gattung sind die Enden der mit dem Auspreßschieber starr verbundenen Auspreßarme über jeweils einen Lenker mit der Rückseite jeder Trägerplatte verbunden. Wird der Auspreßschieber am Wischerstiel nach unten verschoben, so wirken die beiden Lenker als gelenkige Druckstreben, die die beiden Trägerplatten gegeneinander drücken, um den dazwischen befindlichen Wischbelag auszupressen. Auch hierbei ist die Winkelstellung des Wischerstiels gegenüber den Trägerplatten in der Arbeitsstellung vorgegeben, so daß die Einsatzmöglichkeiten eingeschränkt sind.

Aufgabe der Erfindung ist es daher, einen Bodenwischer der eingangs genannten Gattung so auszubilden, daß unter Beibehaltung der einfachen und wirksamen Auspreßmöglichkeit in der Arbeitsstellung eine weitgehend beliebige Winkelstellung des Wischerstiels gegenüber den Trägerplatten ermöglicht wird und dem Benutzer erkennbar ist, wann der Auspressvorgang vollständig ausgeführt ist.

Diese Aufgabe wird erfindungsgemäß mit den Merkmalen des Patentanspruchs 1 gelöst.

Die Verbindung des Wischerstiels mit den Trägerplatten über ein Kardangelenk ermöglicht einerseits eine frei wählbare und veränderbare Winkelstellung des Wischerstiels gegenüber den Trägerplatten, wobei aber durch die drehfeste Verbindung über das Kardangelenk eine sichere Führungsmöglichkeit der Trägerplatten durch den Wischerstiel gewährleistet bleibt. Die in ihrer gestreckten Anordnung in der Arbeitsstellung flach am Boden anliegenden Trägerplatten können mittels des Wischerstiels an alle Kanten und Ecken der zu reinigenden Bodenfläche geführt werden, wobei durch die beliebig wählbare Winkelstellung des Wischerstiels eine universelle Zugangsmöglichkeit zu allen Bodenbereichen gewährleistet ist.

Da in der zurückgezogenen Stellung des Auspreßschiebers keine Verbindung zwischen den Auspreßarmen und den Trägerplatten besteht, behindert die Auspreßvorrichtung in einem weiten Bereich die freie Schwenkbarkeit des Wischerstiels gegenüber den Trägerplatten nicht.

Der einfache Berührungseingriff zwischen den Enden der Auspreßarme und den Rückseiten der Trägerplatten bewirkt, daß die Trägerplatten beim Vorschieben des Auspreßschiebers aus jeder beliebigen Arbeitsstellung, die sie vorher eingenommen haben, in ihre Auspreßstellung bewegt werden, in der die Auspreßarme entlang der Führungsfläche an der Rückseite jeder Trägerplatte bewegt werden, um die beiden Trägerplatten schließlich vollständig gegeneinander zu pressen, so daß ein wirksamer und vollständiger Auspreßvorgang gewährleistet ist.

Die undrehbare Führung des Auspreßschiebers stellt im Zusammenwirken mit der im Kardangelenk undrehbaren Verbindung zwischen dem Wischerstiel und den Trägerplatten sicher, daß die Auspreßarme beim Vorschieben des Auspreßschiebers immer zuverlässig auf die Rückseite der Trägerplatten treffen und mit diesen in Eingriff treten.

Weil die Führungsfläche jeder Trägerplatte in Richtung zum freien Plattenende zu einer aus dieser Rückseite der Trägerplatte hochragenden Erhebung ansteigt, wird am Ende der Auspreßbewegung ein verstärktes, abschließendes Zusammenpressen der Trägerplatte bewirkt. Da die Führungsfläche auf der dem freien Plattenende zugekehrten Seite der Erhebung zur Trägerplatte hin abfällt, wird erreicht, daß die auf den Auspreßschieber aufzubringende Kraft nach Überschreiten der Erhebungen am Ende des Auspreßvorgangs abfällt und damit dem Benutzer ein deutliches Zeichen gibt, daß der Auspreßvorgang vollständig ausgeführt und abgeschlossen ist.

Weitere vorteilhafte Ausgestaltungen des Erfindungsgedankens sind Gegenstand weiterer Unteransprüche. Nachfolgend werden Ausführungsbeispiele der Erfindung näher erläutert, die in der Zeichnung dargestellt sind.

Es zeigt:
Fig. 1 einen Bodenwischer in einer Seitenansicht in seiner Arbeitsstellung,
Fig. 2 den Bodenwischer nach Fig. 1 zu Beginn des Auspreßvorgangs,
Fig. 3 den Bodenwischer nach den Fig. 1 und 2 am Ende des Auspreßvorgangs,
Fig. 4 den Bodenwischer nach den Fig. 1-3 in einer Arbeitsstellung mit seitlich abgewinkelten Wischerstiel,
Fig. 5 eine Draufsicht in Richtung des Pfeiles V in Fig. 1, wobei der Wischerstiel und der Auspreßschieber weggelassen sind,
Fig. 6a)-d) Teildarstellungen unterschiedlicher Ausführungsformen der Rollkörper bzw. der gewölbten Druckfläche am Ende eines Anpreßarms,
Fig. 7 einen Schnitt längs der Linie VII-VII in Fig. 5 und
Fig. 8 eine vereinfachte Teildarstellung einer abgewandelten Ausführungsform des Rollkörpers am Ende des Auspreßarms.

Der in den Fig. 1-5 dargestellte Bodenwischer weist einen Wischerstiel 1 auf, der über ein Kardangelenk 2 mit einem Trägermittelstück 3 undrehbar, jedoch allseitig schwenkbar verbunden ist. Das Trägermittelstück 3 ist über beidseitig angebrachte Scharniere 4 jeweils mit einer Trägerplatte 5 verbunden.

Die beiden Trägerplatten 5 (und beim dargestellten Ausführungsbeispiel auch das Trägermittelstück 3) tragen einen saugfähigen, auspreßbaren Wischbelag 6, der in herkömmlicher Weise aus einer Schwammschicht 7 und einem Florbezug 8 besteht.

Ein Auspreßschieber 9 ist entlang dem Wischerstiel 1 verschiebbar. Der Auspreßschieber 9 weist eine Führungshülse 10 auf, die am Wischerstiel 1 undrehbar längsverschieblich geführt ist. Beispielsweise ist in der Bohrung der Hülse 10 eine Längsnut 10a vorgesehen, in die ein am Wischerstiel 1 angebrachter Stift 1a greift.

Die Hülse 10 ist starr mit zwei Auspreßarmen 11 verbunden, die bei dem in den Fig. 1-5 dargestellten Ausführungsbeispiel an ihren Enden 11a als drehbaren Rollkörper jeweils eine drehbar gelagerte Rolle 12 tragen.

In Fig. 6 ist gezeigt, daß die Rolle 12 auf einer Achse 13 gelagert ist, die beidseitig (Fig. 6a) oder einseitig (Fig. 6b) am Auspreßarm 11 angebracht sein kann. Stattdessen ist es auch möglich (Fig. 6c), als Rollkörper eine in einer Ausnehmung 14 am Ende 11a des Auspreßarms 11 drehbar aufgenommene Kugel 15 vorzusehen. Eine weitere mögliche Alternative besteht darin, daß das Ende 11a jedes Auspreßarms 11 eine konvex gewölbte Druckfläche 16 aufweist (Fig. 6d).

Wenn der Auspreßschieber 9 zur Einleitung eines Auspreßvorgangs am Wischerstiel 7 nach unten bewegt wird, treten die Rollen 12 (oder in vergleichbarer Weise die Kugel 15 bzw. die gewölbte Druckfläche 16) mit jeweils einer Führungsfläche 17 an der Rückseite der jeweils zugeordneten Trägerplatte 5 in Eingriff. Dadurch werden die beiden Trägerplatten 5 gegeneinander geschwenkt, wie in Fig. 2 zu Beginn des Auspreßvorgangs dargestellt ist. Zur besseren Führung der Rollen 12, der Kugel 15 oder der Druckfläche 16 kann die Führungsfläche 17 jeweils eine im Querschnitt konkave flache Längsnut 17a (Fig. 7) aufweisen.

Die beiden Führungsflächen 17 an der Rückseite jeder Trägerplatte 5 steigen in Richtung zum freien Plattenende 5a zu einer Erhebung 17b an, die aus der Rückseite der Trägerplatte 5 hochragt.

Am Ende des Auspreßvorgangs, der in Fig. 3 dargestellt ist, haben die Rollen 12 diese Erhebungen 17b erreicht, wodurch die beiden Trägerplatten 5 in ihre äußerste Auspreßstellung gegeneinander geklappt werden. Dabei kann vorgesehen werden, daß die Rollen 12 die Erhebungen 17b geringfügig überschreiten, so daß ein Abfallen der aufzuwendenden Vorschubkraft am Auspreßschieber 9 dem Benutzer ein Gefühl dafür gibt, daß der Endpunkt des Auspreßvorgangs überschritten ist.

Aus dieser Auspreßstellung (Fig. 3) wird der Auspreßschieber 9 wieder in seine Ausgangsstellung zurückgezogen. Hierbei werden die beiden Trägerplatten 5 durch eine Federvorrichtung, beispielsweise eine Schenkelfeder 18 (Fig. 5), deren Schenkel mit den Trägerplatten 5 verbunden sind, in ihre gestreckte Lage bewegt.

Fig. 4 zeigt, daß der Auspreßschieber 9 so weit zurückbewegt werden kann, daß die beiden Rollen 12 die Trägerplatten 5 so weit freigeben, daß diese auch zur Seite hin ausreichend verschwenkt werden können, wie in Fig. 4 dargestellt ist.

Fig. 8 zeigt eine weitere abgewandelte Ausführungsform, bei der der Rollkörper am Auspreßarm 11 ein am Umfang mit Vertiefungen 19 versehenes Rad 20 ist, das mit mindestens einem Vorsprung 21 bzw. 22 an der Rückseite der Trägerplatte 5 am Ende des Auspreßvorgangs in Eingriff tritt.

## Patentansprüche

1. Bodenwischer mit zwei gelenkig mit einem gemeinsamen Trägermittelstück (3) verbundenen, einen saugfähigen Wischbelag (6) tragenden Trägerplatten(5) und einem am Trägermittelstück (3) angebrachten Wischerstiel (1) sowie mit einem entlang dem Wischerstiel (1) verschiebbaren, undrehbar geführten Auspressschieber (9) mit zwei starren Auspressarmen (11), die jeweils mit der Rückseite einer der beiden Trägerplatten (5) beweglich verbunden sind, wobei der Wischerstiel (1) über ein Kardangelenk (2) mit dem Trägermittelstück (3) verbunden ist und die Enden (11a) der Auspressarme (11) jeweils mit einer Führungsfläche (17) an der Rückseite der jeweils zugeordneten Trägerplatte (5) in Eingriff bringbar sind und die Führungsfläche (17) jeder Trägerplatte (5) in Richtung zum freien Plattenende (5a) zu einer aus der Rückseite der Trägerplatte (5) hochragenden Erhebung (17b) ansteigt, **dadurch gekennzeichnet, dass** die Führungsfläche (17) auf der dem freien Plattenende (5a) zugekehrten Seite der Erhebung (17b) zur Trägerplatte (5) hin abfällt.

2. Bodenwischer nach Anspruch 1, **dadurch gekennzeichnet, dass** die beiden Trägerplatten (5) durch eine Federvorrichtung (18) in ihre gestreckte Lage bewegt werden.

3. Bodenwischer nach Anspruch 1, **dadurch gekennzeichnet, dass** das Ende (11a) jedes Auspressarms (11) einen drehbaren Rollkörper (12, 15, 20) trägt.

4. Bodenwischer nach Anspruch 3, **dadurch gekennzeichnet, dass** der Rollkörper eine am Auspressarm (11) drehbar gelagerte Rolle (12) ist.

5. Bodenwischer nach Anspruch 3, **dadurch gekennzeichnet, dass** der Rollkörper eine in einer Ausnehmung (14) des Auspressarms (11) drehbar aufgenommene Kugel (15) ist.

6. Bodenwischer nach Anspruch 1, **dadurch gekennzeichnet, dass** das Ende (11a) jedes Auspressarms (11) eine konvex gewölbte Druckfläche (16) aufweist.

7. Bodenwischer nach Anspruch 3 oder 6, **dadurch gekennzeichnet, dass** die Führungsfläche (17) eine im Querschnitt konkave flache Längsnut (17a) aufweist.

8. Bodenwischer mit zwei gelenkig mit einem gemeinsamen Trägermittelstück (3) verbundenen, einen saugfähigen Wischbelag (6) tragenden Trägerplatten (5) und einem am Trägermittelstück (3) angebrachten Wischerstiel (1) sowie mit einem entlang dem Wischerstiel (1) verschiebbaren, undrehbar geführten Auspressschieber (9) mit zwei starren Auspressarmen (11), die jeweils mit der Rückseite einer der beiden Trägerplatten (5) beweglich verbunden sind, wobei der Wischerstiel (1) über ein Kardangelenk (2) mit dem Trägermittelstück (3) verbunden ist und die Enden (11a) der Auspressarme (11) jeweils mit einer Führungsfläche (17) an der Rückseite der jeweils zugeordneten Trägerplatte (5) in Eingriff bringbar sind, wobei das Ende (11a) jedes Auspressarms (11) einen drehbaren Rollkörper (12, 15, 20) trägt, **dadurch gekennzeichnet, dass** der Rollkörper ein am Umfang mit Vertiefungen (19) versehenes Rad (20) ist, das mit mindestens einem Vorsprung (21, 22) an der Rückseite der Trägerplatte (5) in Eingriff tritt.

## Revendications

1. Dispositif pour essuyer le sol, comprenant deux plaques de support (5) reliées de manière articulée à un élément central de support (3) commun et portant un revêtement d'essuyage (6) absorbant, et un manche à balai (1) monté sur l'élément central de support (3), et comprenant un organe coulissant d'essorage(9) qui peut se déplacer le long du manche à balai (1) et est guidé d'une manière empêchant sa rotation et qui est pourvu de deux bras d'essorage (11) rigides qui sont reliés à chaque fois au côté postérieur de l'une des deux plaques de support (5) d'une manière mobile, le manche (1) étant relié à l'élément central de support (3) par le biais d'une articulation à cardan (2) et les extrémités (11a) des bras d'essorage (11) pouvant être mis en contact à chaque fois avec une surface de guidage (17) sur le côté postérieur de la plaque de support (5) respective associée, et la surface de guidage (17) de chaque plaque de support (5) s'élevant en direction de l'extrémité libre (5a) de la plaque pour former une saillie (17b) qui se dresse sur le côté postérieur de la plaque de support (5), **caractérisé en ce que** la surface de guidage (17) tombe vers la plaque de support (5) sur le côté de la saillie (17b) tourné vers l'extrémité libre (5a) de la plaque.

2. Dispositif pour essuyer le sol selon la revendication 1, **caractérisé en ce que** les deux plaques de support (5) sont amenées dans leur position étendue par un dispositif à ressort (18).

3. Dispositif pour essuyer le sol selon la revendication 1, **caractérisé en ce que** l'extrémité (11a) de chaque bras d'essorage (11) porte un élément roulant (12, 15, 20) pouvant tourner.

4. Dispositif pour essuyer le sol selon la revendication 3, **caractérisé en ce que** l'élément roulant est un galet (12) monté sur le bras d'essorage (11) d'une manière lui permettant de tourner.

5. Dispositif pour essuyer le sol selon la revendication 3, **caractérisé en ce que** l'élément roulant est une boule (15) logée d'une manière lui permettant de tourner dans un évidement (14) du bras d'essorage (11).

6. Dispositif pour essuyer le sol selon la revendication 1, **caractérisé en ce que** l'extrémité (11a) de chaque bras d'essorage (11) est pourvu d'une surface de pression (16) bombée de manière convexe.

7. Dispositif pour essuyer le sol selon la revendication 3 ou 6, **caractérisé en ce que** la surface de guidage (17) est pourvue d'une rainure longitudinale (17a) dont la section transversale est aplatie et concave.

8. Dispositif pour essuyer le sol, comprenant deux plaques de support (5) reliées de manière articulée à un élément central de support (3) commun et portant un revêtement d'essuyage (6) absorbant, et un manche à balai (1) monté sur l'élément central de support (3), et comprenant un organe coulissant d'essorage (9) qui peut se déplacer le long du manche à balai (1) et est guidé d'une manière empêchant sa rotation et qui est pourvu de deux bras d'essorage (11) rigides qui sont reliés à chaque fois au côté postérieur de l'une des deux plaques de support (5) d'une manière mobile, le manche (1) étant relié à l'élément central de support (3) par le biais d'une articulation à cardan (2) et les extrémités (11a) des bras d'essorage (11) pouvant être mis en contact à chaque fois avec une surface de guidage (17) sur le côté postérieur de la plaque de support (5) respective associée, l'extrémité (11a) de chaque bras d'essorage (11) portant un élément roulant (12, 15, 20) qui peut tourner, **caractérisé en ce que** l'élément roulant est une roue (20) pourvue de creux (19) sur sa circonférence et qui s'enclenche avec au moins une saillie (21, 22) sur le côté postérieur de la plaque de support (5).

## Claims

1. A floor mop having two carrier plates (5) which are connected in an articulated manner to a common carrier centrepiece (3) and bear an absorbent mop cover (6), and having a mop handle (1) which is fitted on the carrier centrepiece (3), and having a squeezing-out slide (9) which can be displaced along the mop handle (1), is guided in a non-rotatable manner and has two rigid squeezing-out arms (11) connected in a movable manner in each case to the rear side of one of the two carrier plates (5), the mop handle (1) being connected to the carrier centrepiece (3) via a cardan joint (2), it being possible for the ends (11a) of the squeezing-out arms (11) to be brought into engagement in each case with a guide surface (17) on the rear side of the respectively associated carrier plate (5), and the guide surface (17) of each carrier plate (5) sloping up, in the direction of the free plate end (5a), to an elevation (17b) which projects up out of the rear side of the carrier plate (5), **characterized in that** the guide surface (17) slopes down in the direction of the carrier plate (5) on that side of the elevation (17b) which is directed towards the free plate end (5a).

2. A floor mop according to claim 1, **characterized in that** the two carrier plates (5) are moved into their straightened-out position by a spring device (18).

3. A floor mop according to claim 1, **characterized in that** the end (11a) of each squeezing-out arm (11) bears a rotatable rolling body (12, 15, 20).

4. A floor mop according to claim 3, **characterized in that** the rolling body is a roller (12) which is mounted in a rotatable manner on the squeezing-out arm (11).

5. A floor mop according to claim 3, **characterized in that** the rolling body is a ball (15) which is accommodated in a rotatable manner in a recess (14) of the squeezing-out arm (11).

6. A floor mop according to claim 1, **characterized in that** the end (11a) of each squeezing-out arm (11) has a convexly curved pressure-exerting surface (16).

7. A floor mop according to claim 3 or 6, **characterized in that** the guide surface (17) has a cross-sectionally concave flat longitudinal groove (17a).

8. A floor mop having two carrier plates (5) which are connected in an articulated manner to a common carrier centrepiece (3) and bear an absorbent mop cover (6), and having a mop handle (1) which is fitted on the carrier centrepiece (3), and having a squeezing-out slide (9) which can be displaced along the mop handle (1), is guided in a non-rotatable manner and has two rigid squeezing-out arms (11) connected in a movable manner in each case to the rear side of one of the two carrier plates (5), the mop handle (1) being connected to the carrier centrepiece (3) via a cardan joint (2), it being possible for the ends (11a) of the squeezing-out arms (11) to be brought into engagement in each case with a guide surface (17) on the rear side. of the respectively associated carrier plate (5), and the end. (11a) of each squeezing-out arm (11) bearing a rotatable rolling body (12, 15, 20), **characterized in that** the rolling body is a wheel (20) which is provided on the circumference with depressions (19) and passes into engagement with at least one protrusion (21, 22) on the rear side of the carrier plate (5).
